# EUROPÄISCHE PATENTSCHRIFT

(11) **EP 0 948 730 B1**
(45) Veröffentlichungstag und Bekanntmachung des Hinweises auf die Patenterteilung: **30.08.2000**
(21) Anmeldenummer: 97948844.2
(22) Anmeldetag: 30.10.1997
(51) Int. Cl.: F25J 3/04

(54) **VERFAHREN UND VORRICHTUNG ZUR GEWINNUNG VON DRUCKSTICKSTOFF**
METHOD AND DEVICE FOR PRODUCING COMPRESSED NITROGEN
PROCEDE ET DISPOSITIF DE PRODUCTION D'AZOTE COMPRIME

(30) Priorität: 30.10.1996 DE 19643916; 17.02.1997 EP 97102533; 23.04.1997 DE 19717124; 13.08.1997 DE 19735154
(43) Veröffentlichungstag der Anmeldung: 13.10.1999
(73) Patentinhaber: Linde Aktiengesellschaft, 65189 Wiesbaden (DE)
(72) Erfinder: CORDUAN, Horst, D-82178 Puchheim (DE); ROTTMANN, Dietrich, D-81737 München (DE); VOIT, Jürgen, D-86938 Schondorf (DE); KUNZ, Christian, D-81479 München (DE); HAAG, Wolfgang, D-86391 Stadtbergen (DE)
(74) Vertreter: Imhof, Dietmar
(86) Internationale Anmeldenummer: EP9706010
(87) Internationale Veröffentlichungsnummer: WO9819122

(56) Entgegenhaltungen:
- DE-A- 3 528 374
- FR-A- 2 578 532
- US-A- 5 098 457

## Beschreibung

Die Erfindung betrifft ein Verfahren zur Gewinnung von Druckstickstoff durch Tieftemperaturzerlegung von Luft in einem Rektifiziersystem, das eine Drucksäule und eine Niederdrucksäule aufweist, wobei bei dem Verfahren Einsatzluft in die Drucksäule eingeleitet, eine sauerstoffhaltige flüssige Fraktion aus der Drucksäule entnommen und in die Niederdrucksäule eingespeist wird, gasförmiger Stickstoff aus der Niederdrucksäule in einem Kopfkondensator durch indirekten Wärmeaustausch mit einer verdampfenden Flüssigkeit mindestens teilweise kondensiert wird und Stickstoff aus der Niederdrucksäule als gasförmiges Druckstickstoffprodukt unter einem Druck gewonnen wird, der höher als der Betriebsdruck der Niederdrucksäule ist.

Ein derartiges Verfahren ist aus DE 3528374 A1 bekannt. Hier wird insbesondere am Kopf der Niederdrucksäule gewonnener Stickstoff als Druckprodukt abgeführt. Dazu wird der Stickstoff gasförmig aus der Niederdrucksäule entnommen, im Hauptwärmetauscher gegen Einsatzluft angewärmt und anschließend von etwa Niederdrucksäulendruck auf den Produktdruck verdichtet.

Aus US-A-5098457 ist bekannt, am Kopf der Niederdrucksäule gewonnenen Stickstoff flüssig auf Druck zu bringen und als Rücklaufflüssigkeit in die Drucksäule einzuleiten.

Der Erfindung liegt die Aufgabe zugrunde, Stickstoff unter hohem Druck mit relativ geringem Aufwand zu gewinnen.

Diese Aufgabe wird durch die Merkmale des Patentanspruchs 1 gelöst.

Die Druckerhöhung im Stickstoffprodukt aus der Niederdrucksäule wird also mindestens teilweise in flüssigem Zustand durchgeführt. Die Druckerhöhung in der Flüssigkeit kann durch jede bekannte Maßnahme durchgeführt werden, beispielsweise mittels einer Pumpe, der Ausnutzung eines hydrostatischen Potentials und/oder der Druckaufbauverdampfung an einem Tank. Sie bedeutet einen geringeren apparativen Aufwand als ein Gasverdichter. Es wird zusätzlich ein indirekter Wärmeaustausch benötigt, in dem der flüssig auf Druck gebrachte Niederdrucksäulen-Stickstoff verdampft wird. Dennoch ergibt sich insgesamt ein wirtschaftlich besonders günstiges Verfahren.

Gegenüber einer Entnahme des Druckstickstoffprodukts direkt aus der Drucksäule weist das erfindungsgemäße Verfahren außerdem den Vorteil höherer Produktreinheit auf. Insbesondere kann in der Niederdrucksäule eine gegenüber dem Kopfprodukt der Drucksäule verringerte Konzentration an leichterflüchtigen Komponenten wie Helium, Neon und/oder Wasserstoff erreicht werden. Vorzugsweise wird bei der Erfindung das gesamte Stickstoffprodukt der Niederdrucksäule flüssig aus der Niederdrucksäule beziehungsweise ihrem Kopfkondensator entnommen.

Die Betriebsdrücke der Doppelsäule können bei dem erfindungsgemäßen Verfahren beispielsweise 6 bis 20, vorzugsweise 7 bis 16 bar in der Drucksäule und beispielsweise 3 bis 8, vorzugsweise 3 bis 6 bar in der Niederdrucksäule betragen. Der Kopfkondensator der Niederdrucksäule wird beispielsweise mit einer Flüssigkeit aus der Niederdrucksäule wie etwa der Niederdrucksäulen-Sumpfflüssigkeit als Kältemittel betrieben. Rücklauf für die Drucksäule wird üblicherweise durch einen Kondensator-Verdampfer erzeugt, über den der Kopf der Drucksäule und der Sumpf der Niederdrucksäule in wärmetauschender Verbindung stehen.

Für die Auswahl des Wärmeträgers für die Verdampfung des flüssig auf Druck gebrachten Niederdrucksäulen-Stickstoffs gibt es zwei bevorzugte Möglichkeiten.

Zum einen kann ein Gas aus der Drucksäule, vorzugsweise eine stickstoffhaltige Fraktion aus einem oberen oder mittleren Bereich der Drucksäule, als Wärmeträger eingesetzt werden. Es kann sich dabei um die Kopffraktion der Drucksäule oder um ein Gas handeln, das an einer Zwischenstelle der Drucksäule abgezogen wird. Diese Zwischenstelle liegt um eine Anzahl von theoretischen Böden unterhalb des Drucksäulenkopfs, die bis zu 5/6, vorzugsweise 1/3 bis 5/6 der Gesamtzahl an theoretischen Böden innerhalb der Drucksäule beträgt. Das bei dem indirekten Wärmeaustausch in dem Produktverdampfer entstandene Kondensat wird mindestens teilweise, vorzugsweise vollständig wieder in die Drucksäule zurückgeführt und dort als Rücklauf verwendet.

Alternativ oder zusätzlich wird ein Gas aus der Niederdrucksäule als Wärmeträger für die Verdampfung des flüssig auf Druck gebrachten Niederdrucksäulen-Stickstoffs verwendet, vorzugsweise eine sauerstoffhaltige Fraktion aus einem unteren oder mittleren Bereich der Niederdrucksäule. Es kann sich dabei um die Sumpffraktion der Niederdrucksäule handeln oder um ein Gas, das von einer Zwischenstelle der Niederdrucksäule stammt. Diese Zwischenstelle liegt um eine Anzahl von theoretischen Böden oberhalb des Niederdrucksäulensumpfs, die bis zu 5/6, vorzugsweise 1/3 bis 5/6 der Gesamtzahl an theoretischen Böden innerhalb der Niederdrucksäule beträgt. Das bei dem indirekten Wärmeaustausch in dem Produktverdampfer entstandene Kondensat wird mindestens teilweise, vorzugsweise vollständig wieder in die Niederdrucksäule zurückgeführt.

Es ist ferner günstig, wenn der flüssige Stickstoff bei dem indirekten Wärmeaustausch im Produktverdampfer nur teilweise verdampft und der flüssig verbliebene Anteil des Stickstoffs in die Niederdrucksäule zurückgeleitet wird. Der Produktverdampfer wird hierbei vorzugsweise als Fallfilmverdampfer betrieben. Diese Art der Verdampfung ermöglicht eine besonders niedrige Temperaturdifferenz und damit einen entsprechend hohen Verdampfungsdruck, der auch bei der Verwendung reinen Stickstoffs vom Kopf der Drucksäule als Wärmeträger nur geringfügig (etwa 0,3 bis 0,8 bar) unterhalb des Drucksäulendrucks liegt. Als Umwälzpumpe wird die ohnehin zur Druckerhöhung vorhandene Pumpe verwendet; die Niederdrucksäule dient als Flashgasabscheider bei der Rückführung des flüssig verbliebenen Anteils.

Zur Kältegewinnung ist es üblich, eine Prozeßfraktion arbeitsleistend zu entspannen. Im Rahmen der Erfindung ist es von Vorteil, wenn die bei der arbeitsleistenden Entspannung gewonnene Energie zur Weiterverdichtung des Druckstickstoffprodukts stromabwärts des Produktverdampfers verwendet wird. Damit kann das Druckstickstoffprodukt aus der Niederdrucksäule mit geringem Aufwand auf Drucksäulendruck gebracht und mit direkt aus der Drucksäule abgezogenem Stickstoffprodukt vermischt werden. Das Gemisch kann als Produkt verwendet oder auf einen noch höheren Druck verdichtet werden. Bei der arbeitsleistend zu entspannenden Prozeßfraktion kann es sich um einen Teilstrom der Einsatzluft, um verdampftes Kältemittel aus dem Kopfkondensator der Niederdrucksäule oder um ein Gas aus dem unteren Bereich der Niederdrucksäule handeln.

Normalerweise wird die Sumpfflüssigkeit der Niederdrucksäule als Kältemittel zur Kondensation des gasförmigen Stickstoffs aus der Niederdrucksäule im Kopfkondensator der Niederdrucksäule eingesetzt. Soll jedoch im Rahmen des erfindungsgemäßen Verfahrens neben dem Druckstickstoff auch relativ reiner oder reiner Sauerstoff (Reinheit höher als 40 mol%, insbesondere höher als 80 mol% oder höher als 90 mol%, vorzugsweise zwischen 99,5 und 99,999 mol%) gewonnen werden, ist es besonders günstig, wenn eine flüssige Fraktion, deren Sauerstoffgehalt zwischen demjenigen der sauerstoffhaltigen flüssigen Fraktion aus der Drucksäule und demjenigen der Sumpfflüssigkeit der Niederdrucksäule liegt, zur Kondensation des gasförmigen Stickstoffs aus der Niederdrucksäule in dem Kopfkondensator eingesetzt wird. Dabei kann es sich um die sauerstoffhaltige flüssige Fraktion aus der Drucksäule selbst oder um eine nach deren Entspannung auf etwa Niederdrucksäulendruck entstandene Flüssigkeit handeln, oder aber um eine flüssige Fraktion, die der Niederdrucksäule oberhalb des Sumpfes, aber unterhalb der Einspeisung der sauerstoffhaltigen flüssigen Fraktion entnommen wird. Auf diese Weise kann dem unteren Bereich der Niederdrucksäule ein reines Sauerstoffprodukt flüssig und/oder gasförmig entnommen werden, und zwar unter dem gegenüber dem Atmosphärendruck erhöhten Druck der Niederdrucksäule. Das Kältemittel für den Kopfkondensator der Niederdrucksäule weist dennoch einen höheren Stickstoffgehalt als das Sauerstoffprodukt und damit eine relativ niedrige Verdampfungstemperatur auf.

Die Erfindung betrifft außerdem eine Vorrichtung gemäß den Patentansprüchen 6 bis 10.

Die Erfindung sowie weitere Einzelheiten der Erfindung werden im folgenden anhand von in den Zeichnungen dargestellten Ausführungsbeispielen näher erläutert. Hierbei zeigen:
- Figur 1: ein erstes Ausführungsbeispiel des erfindungsgemäßen Verfahrens und einer entsprechenden Vorrichtung mit einem außerhalb der Säulen angeordneten und mit Dampf aus der Drucksäule betriebenen Produktverdampfer,
- Figur 2: ein abgewandeltes Ausführungsbeispiel mit Beheizung des Produktverdampfers durch eine Zwischenfraktion der Drucksäule,
- Figur 3: eine weitere Variante des Beispiels von Figur 1 mit arbeitsleistender Entspannung von Restgas aus dem Kopfkondensator der Niederdrucksäule,
- Figur 4: ein Beispiel mit arbeitsleistender Entspannung eines Gases aus der Niederdrucksäule,
- Figur 5: ein Ausführungsbeispiel mit gleichzeitiger Gewinnung von reinem Sauerstoff in der Niederdrucksäule
- Figur 6: ein weiteres Ausführungsbeispiel des erfindungsgemäßen Verfahrens und einer entsprechenden Vorrichtung mit einem innerhalb der Säulen angeordneten und mit Dampf aus der Niederdrucksäule betriebenen Produktverdampfer,
- Figur 7: ein Ausführungsbeispiel mit einem innerhalb der Säulen angeordneten und mit Dampf aus der Drucksäule betriebenen Produktverdampfer und
- Figuren 8 und 9: Ausführungsbeispiele mit einem außerhalb der Säulen angeordneten Produktverdampfer.

Bei dem Verfahren der Figur 1 wird verdichtete und gereinigte Luft 1 in einem Hauptwärmetauscher 2 abgekühlt und einer Drucksäule 4 unter einem Druck von 14 bar zugeleitet (3). Das Rektifiziersystem weist außerdem eine Niederdrucksäule 5 auf, die mit einem Druck von 5 bar betrieben wird und mit der Drucksäule über einen gemeinsamen Kondensator-Verdampfer (Hauptkondensator) 6 in wärmetauschender Verbindung steht. Ein Teil 8 des am Kopf der Drucksäule entnommenen Stickstoffs wird im Hauptkondensator 6 verflüssigt und über die Leitungen 9 und 10 als Rücklauf auf die Drucksäule aufgegeben. Sumpfflüssigkeit 11 der Drucksäule wird nach Unterkühlung 15 als sauerstoffreiche flüssige Fraktion in die Niederdrucksäule 5 eingedrosselt (12). Die Sumpfflüssigkeit 13 der Niederdrucksäule 5 wird ebenfalls unterkühlt (14) und entspannt (16) und anschließend in den Verdampfungsraum des Kopfkondensators 17 der Niederdrucksäule 5 eingeführt. In dessen Verflüssigungsraum kondensiert gasförmiger Stickstoff 18 vom Kopf der Niederdrucksäule 5; das Kondensat 19 wird zu einem ersten Teil in die Niederdrucksäule zurückgeleitet und dort als Rücklauf verwendet.

Ein anderer Teil 20 des flüssigen Stickstoffs 19 aus dem Kopfkondensator 17 wird entweder wie in Figur 1 dargestellt aus der Niederdrucksäule entnommen oder direkt aus der Leitung 19 abgezweigt. Dieser flüssige Stickstoff 20 wird erfindungsgemäß in flüssigem Zustand auf Druck (im Beispiel 14 bar) gebracht (Pumpe 21) und über Leitung 22 durch den Unterkühler 15 zu einem Produktverdampfer 23 geführt. Der unter einem Druck von 13,4 bar verdampfte Stickstoff 24 wird im Hauptwärmetauscher 2 angewärmt und als Druckprodukt 25 abgeführt. Er kann gegebenenfalls in gasförmigem Zustand weiter verdichtet 26 und falls gewünscht mit direkt aus der Drucksäule abgezogenem Druckstickstoff 27, 28 vermischt werden (29). In dem Beispiel stammen ca. 50 % des gesamten Druckstickstoffprodukts 29 aus der Niederdrucksäule 5.

Auf der Verflüssigungsseite des Produktverdampfers 23 wird ein Teil 35 des gasförmigen Stickstoffs 7 vom Kopf der Drucksäule 4 kondensiert. Die dabei entstehende Flüssigkeit 36 wird als zusätzlicher Rücklauf auf die Drucksäule 4 aufgegeben. Der Produktverdampfer 23 ist in dem Beispiel als Fallfilmverdampfer ausgebildet, in dem eine nur partielle Verdampfung stattfindet. Flüssig verbliebener Stickstoff 45 wird in die Niederdrucksäule 5 zurückgeführt.

Bei Bedarf kann ein Teil des flüssigen Stickstoffs vom Kopf der Niederdrucksäule als Flüssigprodukt 30 gewonnen werden. Der unreine Sauerstoff 31, der durch Verdampfung der Sumpfflüssigkeit 13 der Niederdrucksäule 5 im Kopfkondensator 17 der Niederdrucksäule entsteht, wird nach Anwärmung in den Wärmetauschern 14, 15 und 2 als Nebenprodukt oder Restgas abgeführt. Er kann beispielsweise für die Regenerierung einer Vorrichtung zur Luftreinigung eingesetzt werden.

Kälte wird bei dem Verfahren nach Figur 1 durch arbeitsleistende Entspannung 33 eines Teilstroms 32 der Luft erzeugt. Die entspannte Luft 34 wird in die Niederdrucksäule 5 eingeleitet. Die in der Entspannungsmaschine 33 gewonnene mechanische Energie kann zur Nachverdichtung 26 des im Produktverdampfer 23 verdampften Druckstickstoffprodukts 24 verwendet werden, vorzugsweise durch direkte mechanische Kopplung von Entspannungsmaschine 33 und Verdichter 26.

Das Verfahren der Figur 2 unterscheidet sich hiervon hauptsächlich durch die Verwendung eines anderen Wärmeträgers im Produktverdampfer. Anstelle von Kopfgas 7 der Drucksäule 4 wird hier ein Gas 35' von einer Zwischenstelle der Drucksäule in den Verflüssigungsraum des Produktverdampfers 23 geleitet. Die Zwischenstelle liegt etwa 20 theoretische Böden unterhalb des Kopfes der Drucksäule 4, die in dem Beispiel insgesamt 60 theoretische Böden enthält.

Das Gas 35' hat noch einen Sauerstoffgehalt von etwa 2 mol% und damit eine höhere Kondensationstemperatur als der reine Stickstoff vom Kopf der Drucksäule 6 (10 ppb Sauerstoff). Entsprechend höher kann der Druck auf der Verdampfungsseite des Produktverdampfers 23 sein (14 bar anstatt 13,4 bar im Falle der Figur 1). Bei dem indirekten Wärmeaustausch entstandenes Kondensat 36' wird an einer seiner Zusammensetzung entsprechenden Stelle in die Drucksäule 4 zurückgeleitet, insbesondere an die Stelle der Entnahme (Leitung 35' oder etwas darüber).

Durch den höheren Druck beim Verdampfen 23, der bereits mit Hilfe der Pumpe 21 erzeugt wurde, kann unter Umständen eine Nachverdichtung (26 in Figur 1) des verdampften Druckstickstoffs 24' auf den Drucksäulendruck entfallen und die beiden Stickstoffprodukte 24', 27' aus Niederdrucksäule und Drucksäule können bereits stromaufwärts des Hauptwärmetauschers 2 vermischt werden (Leitung 29').

Falls die Doppelsäule unter einem ausreichend hohen Druck betrieben wird (beispielsweise 8 bis 15 bar) kann die gesamte Einsatzluft 3' in die Drucksäule 4 geleitet werden. Ein derartiges Verfahren ist in Figur 3 dargestellt, wobei wiederum nur die Abweichungen von Figur 1 im einzelnen erläutert werden. Die Betriebsdrücke in Drucksäule 4 und Niederdrucksäule 5 betragen in diesem Beispiel 15 bar beziehungsweise 5 bar. Verfahrenskälte wird hier durch arbeitsleistende Entspannung von Dampf 31, 31' von der Verdampfungsseite des Kopfkondensators 17 der Niederdrucksäule 5 erzeugt. Bei Bedarf kann die Entspannungsmaschine 33' ebenso wie in Figur 1 an einen Verdichter 26 für Stickstoffprodukt gekoppelt sein.

Auch bei niedrigeren Drücken (Beispiel: Drucksäule 10 bar, Niederdrucksäule 3 bar) ist das Verfahren von Figur 4 anwendbar. Hier wird die Entspannungsmaschine 33" mit einem Gas 37/38 betrieben, das aus dem unteren Bereich der Niederdrucksäule 5, insbesondere unmittelbar oberhalb des Sumpfs abgezogen wird. Der Druck dieses Gases (4,5 bar) ist deutlich höher als der Druck auf der Verdampfungsseite des Kopfkondensators 17 (1,25 bar). Das Abgas 39 der Entspannungsmaschine kann in einer eigenen Passage des Hauptwärmetauschers 2 angewärmt und als Nebenprodukt abgezogen werden; die zusätzliche Passage wird eingespart, wenn es stromaufwärts des Hauptwärmetauschers mit einer anderen Fraktion (Dampf 31 aus dem Kopfkondensator 17) vermischt und das Gemisch 40 gemeinsam im Hauptwärmetauscher 2 erwärmt wird, wie es in Figur 4 dargestellt ist.

Ein Verfahren gemäß Figur 5 kommt zum Einsatz, wenn neben Druckstickstoff auch reiner Sauerstoff (in dem Beispiel: 99,5 mol%) gewonnen werden soll. Gegenüber Figur 1 unterscheidet sich diese Variante dadurch, daß das Kältemittel 13' für den Kopfkondensator 17 der Niederdrucksäule 5 nicht vom Sumpf, sondern von einer Zwischenstelle abgezogen wird, vorzugsweise aus einem Flüssigkeitsreservoir innerhalb der Niederdrucksäule 5, das unmittelbar unterhalb der Zuspeisung der sauerstoffhaltigen flüssigen Fraktion 11 aus der Drucksäule 4 angeordnet ist. Unterhalb des Flüssigkeitsreservoirs, mit dem die Leitung 13' verbunden ist, befinden sich etwa 50 theoretische Böden, über die die herabfließende Flüssigkeit auf die gewünschte Sauerstoffreinheit angereichert wird. Das Sauerstoffprodukt kann flüssig (42) und/oder gasförmig (43) abgezogen werden. Bei Bedarf kann ein Teil 44 der Flüssigkeit 42 in den Kopfkondensator 17 geführt werden. Falls der Sauerstoff unter Druck benötigt wird, kann Sauerstoff 42 nach der bekannten Methode der Innenverdichtung in flüssigem Zustand auf Druck gebracht und anschließend verdampft werden, beispielsweise gegen einen Teil der Einsatzluft.

Das Verfahren der Figur 6 unterscheidet sich in mehreren Punkten von demjenigen der Figur 1. Zum Beispiel zeigt es eine etwas abweichende Unterkühlung der Prozeßströme, indem nur ein Wärmetauscherblock 15 für diesen Zweck dargestellt ist. Ein Teil des Sumpfprodukts 13 der Niederdrucksäule 5 kann als Flüssigprodukt (LOX) gewonnen werden. Der im Hauptkondensator 6 verflüssigte Stickstoff 9 kann zu einem Teil 160 unterkühlt (15) und in die Niederdrucksäule 5 eingedrosselt (161) werden. Die Sumpfflüssigkeit 11 der Drucksäule kann teilweise (162) in den Verdampfungsraum des Kopfkondensators 17 der Niederdrucksäule geleitet (163) werden. In dem Beispiel der Figur 6 wird das Druckstickstoffprodukt 24 aus dem Produktverdampfer 23 nicht nachverdichtet, sondern unter dem Verdampfungsdruck abgezogen (29). Kälte wird hier durch arbeitsleistende Entspannung von Restgas gewonnen, indem mindestens ein Teil 150 des unreinen Sauerstoffs 31 aus dem Kopfkondensator 17 der Niederdrucksäule 5 in einer Entspannungsmaschine 133 von einer Zwischentemperatur des Wärmetauschers 2 aus arbeitsleistend entspannt wird. Das Turbinenabgas 151 wird wieder im Wärmetauscher 2 angewärmt und als Restgas 152 abgeführt beziehungsweise zur Regenerierung einer Vorrichtung für die Reinigung der Einsatzluft verwendet. Die in der Entspannungsmaschine 133 gewonnene mechanische Energie kann an einen Generator abgegeben oder zur Verdichtung einer Prozeßfraktion verwendet werden, vorzugsweise durch direkte mechanische Kopplung der Entspannungsmaschine 133 mit einem nicht dargestellten Verdichter.

Der Hauptunterschied gegenüber Figur 1 liegt im Produktverdampfer 23. Dieser wird verflüssigungsseitig mit Dampf aus der Niederdrucksäule betrieben. Dazu wird auf der Verflüssigungsseite des Produktverdampfers 23 ein Teil des über dem Sumpf der Niederdrucksäule befindlichen Gases kondensiert. Die dabei entstehende Flüssigkeit 136 strömt in die Niederdrucksäule zurück. Der Produktverdampfer 23 ist in dem Beispiel innerhalb der Niederdrucksäule angeordnet. Er kann als Fallfilmverdampfer ausgebildet sein, in dem eine nur partielle Verdampfung stattfindet. Flüssig verbliebener Stickstoff kann in die Niederdrucksäule 5 zurückgeführt werden.

Bei der in Figur 7 gezeigten Anlage ist der Produktverdampfer 23 ähnlich wie in Figur 6 in die Doppelsäule eingebaut. Er sitzt hier im oberen Bereich der Drucksäule 4. Die Verflüssigungsseite des Produktverdampfers 23 wird ähnlich wie bei den Figuren 1 bis 5 mit einem Teil 35 des gasförmigen Stickstoffs 7 vom Kopf der Drucksäule 4 beaufschlagt.

In Figur 8 sind Unterkühler und Produktverdampfer in einem Wärmetauscherblock 223 integriert. In diesem Beispiel kann ein Teil 246 der Sumpfflüssigkeit 11 der Drucksäule zur zusätzlichen Kopfkühlung von Drucksäule (über Ventil 248) oder Niederdrucksäule (über Ventil 247) genutzt werden. Verfahrenskälte wird wie in Figur 1 durch arbeitsleistende Entspannung 33 eines Teils 32 der Einsatzluft gewonnen.

Wie in Figur 8 ist der Produktverdampfer 323 von Figur 9 als Gegenstrom-Wärmetauscher, vorzugsweise als Aluminium-Plattenwärmetauscher, realisiert. Im Unterschied zu Figur 8 ist er jedoch von dem Unterkühlungswärmetauscher 15 getrennt.

Selbstverständlich können die Merkmale der verschiedenen hier dargestellten Varianten der Erfindung untereinander kombiniert werden. Bei jeder Ausführung des erfindungsgemäßen Verfahrens und der erfindungsgemäßen Vorrichtung, insbesondere in allen Ausführungsbeispielen, können konventionelle Rektifizierböden oder geordnete oder ungeordnete Packungen als Stoffaustauschelemente in den Säulen des Rektifiziersystems eingesetzt werden. Auch due kombinierte Verwendung verschiedener Arten von Stoffaustauschelementen ist möglich.

Die Verfahren der Ausführungsbeispiele und das erfindungsgemäße Verfahren allgemein sind insbesondere zur Gewinnung hochreinen Stickstoffs mit besonders geringem Gehalt an leichterflüchtigen Komponenten wie Helium, Neon und/oder Wasserstoff geeignet. Dazu können zusätzlich zu den üblichen, an den Kondensatoren 23 und 17 angeordneten Ablaßleitungen für leichterflüchtige Gase (in den Zeichnungen nicht dargestellt) weitere Maßnahmen vorgesehen sein.

Zum einen kann in allen Ausführungsbeispielen der flüssige Stickstoff 20, der der Pumpe 21 zugeführt wird, anstelle der Entnahme am Kopf der Niederdrucksäule mindestens einen theoretischen oder praktischen Boden unterhalb des Kopfs der Niederdrucksäule abgezogen werden. Es können sich beispielsweise bis zu zehn, vorzugsweise drei bis fünf theoretische oder praktische Böden zwischen Säulenkopf und modifiziertem Abzug des flüssigen Stickstoffs 20 befinden. Auch wenn die Niederdrucksäule ansonsten mit Packungen ausgestattet ist, werden diese Böden vorzugsweise als konventionelle Rektifizierböden ausgeführt.

Zum anderen kann eine weitere Modifizierung bei den Verfahren der Figuren 6 bis 9 vorgenommen werden, bei denen ein in der Drucksäule 4 produzierter Flüssigstickstoffstrom (160 in den Figuren 6 und 7) als Rücklauf auf den Kopf der Niederdrucksäule 5 aufgegeben wird (über Ventil 161). Dieser Strom kann ebenfalls von einer Zwischenstelle abgenommen werden, der einen bis zehn, vorzugsweise drei bis fünf theoretische oder praktische Böden unterhalb des Kopfs der Drucksäule 4 angeordnet ist.

## Patentansprüche

1. Verfahren zur Gewinnung von Druckstickstoff durch Tieftemperaturzerlegung von Luft in einem Rektifiziersystem, das eine Drucksäule (4) und eine Niederdrucksäule (5) aufweist, wobei bei dem Verfahren Einsatzluft (1, 3; 1, 3') in die Drucksäule (4) eingeleitet, eine sauerstoffhaltige flüssige Fraktion (11) aus der Drucksäule (4) entnommen und in die Niederdrucksäule (5) eingespeist wird, gasförmiger Stickstoff (18) aus der Niederdrucksäule (5) in einem Kopfkondensator (17) durch indirekten Wärmeaustausch mit einer verdampfenden Flüssigkeit (13; 13', 44) mindestens teilweise kondensiert wird und Stickstoff aus der Niederdrucksäule als gasförmiges Druckstickstoffprodukt (24, 24', 25, 29) unter einem Druck gewonnen wird, der höher als der Betriebsdruck der Niederdrucksäule (5) ist, wobei mindestens ein Teil des bei dem indirekten Wärmeaustausch im Kopfkondensator (17) entstandenen flüssigen Stickstoffs oder aus der Niederdrucksäule abgezogener flüssiger Stickstoff (20) in flüssigem Zustand auf einen Druck gebracht (21) wird, der den Druck der Niederdrucksäule (5) übersteigt, in einem Produktverdampfer (23) durch indirekten Wärmeaustausch mit einem Wärmeträger (35; 35') verdampft wird und als Druckstickstoffprodukt (24, 24', 25, 29) gewonnen wird.

2. Verfahren nach Anspruch 1, **bei dem** als Wärmeträger ein Gas aus der Drucksäule (4), vorzugsweise eine stickstoffhaltige Fraktion (35; 35') aus einem oberen oder mittleren Bereich der Drucksäule (4), und/oder ein Gas aus der Niederdrucksäule (5), vorzugsweise eine sauerstoffhaltige Fraktion aus einem unteren oder mittleren Bereich der Niederdrucksäule (5), eingesetzt wird.

3. Verfahren nach Anspruch 1 oder 2, **bei dem** der flüssige Stickstoff (22) bei dem indirekten Wärmeaustausch im Produktverdampfer (23) nur teilweise verdampft und der flüssig verbliebene Anteil (45) des Stickstoffs in die Niederdrucksäule (5) zurückgeleitet wird.

4. Verfahren nach einem der Ansprüche 1 bis 3, **bei dem** eine Prozeßfraktion (32, 31', 38) arbeitsleistend entspannt (33, 33', 33") und die bei der arbeitsleistenden Entspannung (33, 33', 33") gewonnene Energie zur Weiterverdichtung (26) des Druckstickstoffprodukts (24) stromabwärts des Produktverdampfers (23) verwendet wird.

5. Verfahren nach einem der Ansprüche 1 bis 4, **bei dem** eine flüssige Fraktion (13'), deren Sauerstoffgehalt zwischen demjenigen der sauerstoffhaltigen flüssigen Fraktion (11) aus der Drucksäule (4) und demjenigen der Sumpfflüssigkeit (42) der Niederdrucksäule (5) liegt, zur Kondensation des gasförmigen Stickstoffs (18) aus der Niederdrucksäule (5) in dem Kopfkondensator (17) eingesetzt wird.

6. Vorrichtung zur Gewinnung von Druckstickstoff durch Tieftemperaturzerlegung von Luft in einem Rektifiziersystem, das eine Drucksäule (4) und eine Niederdrucksäule (5) aufweist, mit einer Einsatzluftleitung (1, 3; 1, 3'), die in die Drucksäule (4) führt, mit einer Leitung (11) für eine sauerstoffhaltige flüssige Fraktion, die von der Drucksäule (4) in die Niederdrucksäule (5) führt, mit einem Kopfkondensator (17), dessen Verflüssigungsseite mit einem oberen Bereich der Niederdrucksäule (5) verbunden (18) ist, und mit einer Druckproduktleitung (24, 24', 25, 29) zur Entnahme von Stickstoff aus der Niederdrucksäule (5) als gasförmiges Druckprodukt, wobei die Verflüssigungsseite des Kopfkondensators (17) der Niederdrucksäule (5) oder der obere Bereich der Niederdrucksäule (5) über eine Flüssigstickstoffleitung (20, 22) mit Mitteln (21) zur Druckerhöhung einer Flüssigkeit und mit einem Produktverdampfer (23) zur Verdampfung durch indirekten Wärmeaustausch in Strömungsverbindung steht, wobei der Produktverdampfer (23) seinerseits mit der Druckproduktleitung (24, 24', 25, 29) verbunden ist.

7. Vorrichtung nach Anspruch 6, **bei der** die Verflüssigungsseite des Produktverdampfers (23) mit einem oberen oder mittleren Bereich der Drucksäule und/oder mit einem unteren oder mittleren Bereich der Niederdrucksäule verbunden (7, 8; 35') ist.

8. Vorrichtung nach Anspruch 6 oder 7, mit einer Flüssigkeitsrückleitung (45), die vom Produktverdampfer (23) in die Niederdrucksäule (5) führt.

9. Vorrichtung nach einem der Ansprüche 6 bis 8, mit einer Entspannungsmaschine (33, 33', 33") zur arbeitsleistenden Entspannung einer Prozeßfraktion (32, 31', 38), die mit einem Verdichter (26) zur Weiterverdichtung des Druckstickstoffprodukts (24) stromabwärts des Produktverdampfers (23) gekoppelt ist.

10. Vorrichtung nach einem der Ansprüche 6 bis 9, mit einer Flüssigkeitsleitung (13) für Kältemittel, die einerseits mit einem mittleren Bereich der Niederdrucksäule (5) oder mit einem unteren Bereich der Drucksäule und andererseits mit der Verdampfungsseite des Kopfkondensators (17) der Niederdrucksäule (5) verbunden ist.

## Claims

1. Process for producing pressurized nitrogen by low-temperature fractionation of air in a rectification system which has a pressure column (4) and a low-pressure column (5), in the process, feed air (1,3; 1, 3') being passed into the pressure column (4), an oxygen-containing liquid fraction (11) being taken off from the pressure column (4) and fed into the low-pressure column (5), gaseous nitrogen (18) from the low-pressure column (5) being at least partially condensed in a top condenser (17) by indirect heat exchange with an evaporating liquid (13; 13', 44) and nitrogen from the low-pressure column being produced as gaseous pressurized nitrogen product (24, 24', 25, 29) at a pressure which is higher than the operating pressure of the low-pressure column (5), where at least a part of the liquid nitrogen produced in the indirect heat exchange in the top condenser (17) or liquid nitrogen (20) withdrawn from the low-pressure column is brought (21) in the liquid state to a pressure which exceeds the pressure of the low-pressure column (5), is evaporated in a product evaporator (23) by indirect heat exchange with a heat-transfer medium (35; 35') and is produced as pressurized nitrogen product (24, 24', 25, 29).

2. Process according to Claim 1, **in which** the heat-transfer medium used is a gas from the pressure column (4), preferably a nitrogen-containing fraction (35; 35') from an upper or central region of the pressure column (4), and/or a gas from the low-pressure column (5), preferably an oxygen-containing fraction from a lower or central region of the low-pressure column (5).

3. Process according to Claim 1 or 2, **in which** the liquid nitrogen (22) is only evaporated in part in the indirect heat exchange in the product evaporator (23) and the portion (45) of the nitrogen which remains liquid is recycled to the low-pressure column (5).

4. Process according to one of Claims 1 to 3, **in which** a process fraction (32, 31', 38) is subjected to work-producing expansion (33, 33', 33") and the energy produced in the work-producing expansion (33, 33', 33") is used for further compression (26) of the pressurized nitrogen product (24) downstream of the product evaporator (23).

5. Process according to one of Claims 1 to 4, **in which** a liquid fraction (13') whose oxygen content is between that of the oxygen-containing liquid fraction (11) from the pressure column (4) and that of the bottom-phase liquid (42) of the low-pressure column (5) is used in the top condenser (17) to condense the gaseous nitrogen (18) from the low-pressure column (5).

6. Apparatus for producing pressurized nitrogen by low-temperature fractionation of air in a rectification system which is provided with a pressure column (4) and a low-pressure column (5), having a feed air line (1, 3; 1, 3'), which leads into the pressure column (4), having a line (11) for an oxygen-containing liquid fraction which leads from the pressure column (4) to the low-pressure column (5), having a top condenser (17) whose liquefaction side is connected (18) to an upper region of the low-pressure column (5), and having a pressurized-product line (24, 24', 25, 29) for take-off of nitrogen from the low-pressure column (5) as gaseous pressurized product, where the liquefaction side of the top condenser (17) is flow-connected to the low-pressure column (5) or the upper region of the low-pressure column (5) via a liquid nitrogen line (20, 22) having means (21) for increasing the pressure of a liquid and having a product evaporator (23) for evaporation by indirect heat exchange, the product evaporator (23) itself being connected to the pressurized-product line (24, 24', 25, 29).

7. Apparatus according to Claim 6, **in which** the liquefaction side of the product evaporator (23) is connected (7, 8; 35') to an upper or central region of the pressure column and/or to a lower or central region of the low-pressure column.

8. Apparatus according to Claim 6 or 7, **having** a liquid return line (45) which leads from the product evaporator (23) to the low-pressure column (5).

9. Apparatus according to one of Claims 6 to 8, **having** an expansion machine (33, 33', 33") for the work-producing expansion of a process fraction (32, 31', 38), which expansion machine is coupled to a compressor (26) for the further compression of the pressurized nitrogen product (24) downstream of the product evaporator (23).

10. Apparatus according to one of Claims 6 to 9, **having** a liquid line (13) for refrigerant which is connected at one end to a central region of the low-pressure column (5) or to a lower region of the pressure column, and at the other end to the evaporation side of the top condenser (17) of the low-pressure column (5).

## Revendications

1. Procédé pour l'extraction d'azote comprimé par fractionnement d'air à basse température dans un système de rectification, qui présente une colonne de pression (4) et une colonne de basse pression (5), dans lequel, lors du procédé, l'air d'alimentation (1, 3; 1, 3') est introduit dans la colonne de pression (4), une fraction liquide oxygénée (11) est prélevée de la colonne de pression (4) et introduite dans la colonne de basse pression (5), de l'azote gazeux (18) de la colonne de basse pression (5) est au moins partiellement condensé dans un condenseur de tête (17) par échange indirect de chaleur avec un liquide s'évaporant (13; 13', 44) et de l'azote de la colonne de basse pression est extrait sous forme de produit d'azote gazeux comprimé (24, 24', 25, 29) à une pression qui est plus élevée que la pression de fonctionnement de la colonne de basse pression (5), au moins une partie de l'azote liquide obtenu par l'échange indirect de chaleur dans le condenseur de tête (17) ou de l'azote liquide (20) soutiré de la colonne de basse pression étant amené à l'état liquide à une pression (21) qui dépasse la pression de la colonne de basse pression (5), étant évaporé dans un évaporateur de produit (23) par échange indirect de chaleur avec un agent caloporteur (35; 35') et étant extrait sous forme de produit d'azote comprimé (24, 24', 25, 29).

2. Procédé suivant la revendication 1, dans lequel on utilise comme agent caloporteur un gaz de la colonne de pression (4), de préférence une fraction contenant de l'azote (35; 35') d'une zone supérieure ou centrale de la colonne de pression (4), et/ou un gaz de la colonne de basse pression (5), de préférence une fraction contenant de l'oxygène d'une zone inférieure ou centrale de la colonne de basse pression (5).

3. Procédé suivant la revendication 1 ou 2, dans lequel l'azote liquide (22) n'est que partiellement évaporé lors de l'échange indirect de chaleur dans l'évaporateur de produit (23) et la proportion restée liquide (45) de l'azote est ramenée dans la colonne de basse pression (5).

4. Procédé suivant l'une des revendications 1 à 3, dans lequel une fraction de processus (32, 31', 38) est détendue de manière à fournir un travail (33, 33', 33") et l'énergie obtenue lors de la détente fournissant un travail (33, 33', 33") est utilisée pour recomprimer (26) le produit d'azote comprimé (24) en aval de l'évaporateur de produit (23).

5. Procédé suivant l'une des revendications 1 à 4, dans lequel une fraction liquide (13'), dont la teneur en oxygène se situe entre celle de la fraction liquide oxygénée (11) de la colonne de pression (4) et celle du liquide de bas de colonne (42) de la colonne de basse pression (5), est utilisée pour la condensation de l'azote gazeux (18) en provenance de la colonne de basse pression (5) dans le condenseur de tête (17).

6. Dispositif pour l'extraction d'azote comprimé par fractionnement d'air à basse température dans un système de rectification qui présente une colonne de pression (4) et une colonne de basse pression (5), avec une conduite d'air d'alimentation (1, 3; 1, 3') qui mène à la colonne de pression (4), avec une conduite (11) pour une fraction liquide oxygénée qui mène de la colonne de pression (4) à la colonne de basse pression (5), avec un condenseur de tête (17) dont le côté liquéfaction est raccordé (18) à une zone supérieure de la colonne de basse pression (5), et avec une conduite de produit comprimé (24, 24', 25, 29) pour le prélèvement d'azote de la colonne de basse pression (5) en tant que produit comprimé gazeux, le côté liquéfaction du condenseur de tête (17) de la colonne de basse pression (5) ou la zone supérieure de la colonne de basse pression (5) étant en liaison d'écoulement par l'intermédiaire d'une conduite d'azote liquide (20, 22) avec des moyens (21) pour augmenter la pression d'un liquide et avec un évaporateur de produit (23) pour évaporer par échange indirect de chaleur, l'évaporateur de produit (23) étant raccordé quant à lui à la conduite de produit comprimé (24, 24', 25, 29).

7. Dispositif suivant la revendication 6, dans lequel le côté liquéfaction de l'évaporateur de produit (23) est raccordé à une zone supérieure ou centrale de la colonne de pression et/ou à une zone inférieure ou centrale de la colonne de basse pression (7, 8; 35').

8. Dispositif suivant la revendication 6 ou 7, avec une conduite de retour de liquide (45), qui mène de l'évaporateur de produit (23) à la colonne de basse pression (5).

9. Dispositif suivant l'une des revendications 6 à 8, avec une machine de détente (33, 33', 33") pour la détente fournissant un travail, d'une fraction de processus (32, 31', 38), qui est accouplée à un compresseur (26) pour recomprimer le produit d'azote comprimé (24) en aval de l'évaporateur de produit (23).

10. Dispositif suivant l'une des revendications 6 à 9, avec une conduite de liquide (13) pour un agent réfrigérant, qui, d'un côté, est raccordée à une zone centrale de la colonne de basse pression (5) ou à une zone inférieure de la colonne de pression et, de l'autre côté, au côté évaporation du condenseur de tête (17) de la colonne de basse pression (5).
